# EUROPÄISCHE PATENTSCHRIFT

(11) **EP 3 920 331 B1**
(45) Veröffentlichungstag und Bekanntmachung des Hinweises auf die Patenterteilung: **31.01.2024**
(21) Anmeldenummer: 21175050.0
(22) Anmeldetag: 20.05.2021
(51) Int. Cl.: H01Q 1/42, H01Q 1/32, B61C 17/04, B61D 17/10

(54) **SCHUTZVORRICHTUNG UND SCHIENENFAHRZEUG MIT EINER SCHUTZVORRICHTUNG**
PROTECTIVE DEVICE AND RAIL VEHICLE WITH A PROTECTIVE DEVICE
DISPOSITIF DE PROTECTION ET VÉHICULE FERROVIAIRE DOTÉ D'UN DISPOSITIF DE PROTECTION

(30) Priorität: 03.06.2020 DE 102020114776
(43) Veröffentlichungstag der Anmeldung: 08.12.2021
(73) Patentinhaber: ALSTOM Holdings, 93400 Saint-Ouen-sur-Seine (FR)
(72) Erfinder: Bialoscek, André, 14482 Potsdam (DE)
(74) Vertreter: Zimmermann & Partner Patentanwälte mbB

(56) Entgegenhaltungen:
- CN-U- 208 900 342
- CN-U- 209 766 639
- US-A1- 2016 227 896
- US-A1- 2019 337 220

## Beschreibung

Die Erfindung betrifft eine Schutzvorrichtung und ein Schienenfahrzeug mit einer Schutzvorrichtung.

Es ist bekannt, dass im Zuge der Digitalisierung des Schienenfahrzeugverkehrs die Einführung des European Train Control System (ETCS) eine große Rolle spielt. Dazu muss eine Infrastrukturanpassung, aber auch fahrzeugseitig eine Ausrüstung installiert werden. Bei einer Neufahrzeugentwicklung wird gezielt die Integration von Antennen berücksichtigt bzw. vorgesehen, und das unter bestmöglichen Einbaubedingungen über das gesamte Fahrzeug gesehen. Trotzdem kommt es immer wieder dazu, dass Antennen gezielt vor einer mechanischen Beschädigung geschützt werden müssen, z.B. verursacht durch Schotter bzw. Steinschlag. Gleichzeitig darf dieser Schutz aber die Strahlung und Schirmung der Antenne ins Gleisbett zum Empfänger nicht negativ beeinflussen, wodurch eine Materialauswahl für diesen Schutz deutlich eingeschränkt wird. Werkstoffe wie Holz, nicht magnetische Stahlwerkstoffe oder Kunststoff stehen hierbei aktuell zur Wahl. Diese Werkstoffe weisen Vor- und Nachteile auf, z.B. Gewicht, Wetterbeständigkeit, Freiheiten in der Formgebung des Werkstoffs etc. Treffen mehrere Anforderungen zusammen, schließen sich einige dieser Werkstoffe aus.

Die Druckschrift EP 3 462 535 A1 beschreibt ein Schutzelement für eine Antenne, die an einem Unterboden eines Schienenfahrzeugs angebracht ist. Das Schutzelement ist rahmenförmig und weist eine vordere Wand und eine hintere Wand auf, die die Antenne z.B. vor Schotterflug schützen. Außerdem ist eine rahmenförmige untere Wand vorgesehen, die eine Öffnung umgibt. Die Antenne wird durch das Schutzelement am Untergestell des Schienenfahrzeugs gehalten. Das Schutzelement ist z.B. aus einem glasfaserverstärkten Polyester hergestellt. Nachteilig ist hierbei, dass bei einem Auftreten eines Risses ein Rissfortschritt nicht aufgehalten werden kann.

Die Druckschrift CN 208001001 U offenbart ein Antennenschutzgehäuse, das die Antenne wannenförmig umgibt. Das Antennenschutzgehäuse ist aus einem faserverstärkten Kunststoff hergestellt. Auch hier ist es nachteilig, dass bei einem Auftreten eines Risses ein Rissfortschritt nicht aufgehalten werden kann. Die Druckschrift CN 209766639 U offenbart eine Antenneneinheit für den Einsatz an Hochgeschwindigkeitsschienenfahrzeugen, die widrigen Umgebungsbedingungen ausgesetzt werden kann. Dafür wird eine Antenne zwischen zwei Schalen angeordnet und verbleibende Hohlräume mit einem Polyesterschaum verfüllt.

Der Erfindung liegt daher die Aufgabe zu Grunde, eine Schutzvorrichtung und ein Schienenfahrzeug mit einer Schutzvorrichtung zu schaffen, mit denen ein Rissfortschritt innerhalb der Schutzvorrichtung aufgehalten werden kann.

Diese Aufgabe wird erfindungsgemäß mit einer Schutzvorrichtung nach Anspruch 1 gelöst. Weiterhin wird die Aufgabe mit einem Schienenfahrzeug nach Anspruch 15 gelöst. Vorteilhafte Ausgestaltungen der Erfindung sind in den Unteransprüchen enthalten.

Erfindungsgemäß besteht die Lösung der Aufgabe in einer Schutzvorrichtung für eine ETCS-Antenne, wobei die Schutzvorrichtung umfasst:
- eine Befestigungsleiste,
- zwei Befestigungsstützen und
- eine Grundplatte
und wobei
- die Grundplatte eine Sandwich-Struktur mit einer ersten Deckschicht, einer zweiten Deckschicht und einer Zwischenschicht umfasst,
- die Zwischenschicht Waben aufweist und
- die Schutzvorrichtung einstückig ausgebildet und additiv gefertigt ist.

Ein Vorteil der Erfindung besteht darin, dass die Zwischenschicht mit den Waben einen Rissfortschritt stoppt. Die erste Deckschicht und die zweite Deckschicht stabilisieren die Zwischenschicht. Eine additive Fertigung ermöglicht eine einstückige Ausbildung der Schutzvorrichtung.

In einer besonderen Weiterbildung der Erfindung ist eine Rippe auf der zweiten Deckschicht angeordnet, wobei insbesondere vier Rippen parallel zu einander auf der zweiten Deckschicht angeordnet sind. Die Rippe verleiht der Grundplatte eine hohe Stabilität. Wenn eine Rippe vorhanden ist kann die Sandwich-Struktur dünner sein, als wenn keine Rippe vorhanden ist. Dadurch können bei der Sandwich-Struktur Material und Kosten eingespart werden.

Vorzugsweise ist eine erste Rippe an einer ersten Kante der Grundplatte und/oder eine zweite Rippe an einer zweiten Kante der Grundplatte angeordnet. Dadurch werden die erste Kante und die zweite Kante mechanisch verstärkt. Eine Beschädigung an der ersten Kante und/oder der zweiten Kante wäre besonders kritisch und könnte zu einem Bruch der Grundplatte führen.

Speziell ist eine Zwischenrippe zwischen der ersten Rippe und der zweiten Rippe angeordnet, die insbesondere eine zweite Breite aufweist, die größer ist als eine erste Breite der ersten Rippe und der zweiten Rippe und/oder eine gleiche Dicke aufweist wie die erste Rippe und die zweite Rippe. Die Zwischenrippe erhöht die mechanische Sicherheit der Grundplatte zwischen der ersten Rippe und der zweiten Rippe. Die Geometrie der Zwischenrippe ist also gegenüber der Geometrie der ersten Rippe und der zweiten Rippe variabel.

Außerdem kann eine dritte Rippe an einer dritten Kante der Grundplatte und/oder eine vierte Rippe an einer vierten Kante der Grundplatte angeordnet sein, wobei die dritte Rippe und/oder die vierte Rippe senkrecht zur ersten Rippe und zur zweiten Rippe angeordnet ist. Hierdurch werden auch die dritte Kante und/oder die vierte Kante mechanisch verstärkt.

Weiterhin können die erste Rippe, die zweite Rippe, die dritte Rippe und die vierte Rippe eine gleiche zweite Dicke und/oder eine gleiche erste Breite aufweisen. Dadurch wird eine gleichmäßige Stabilität der Grundplatte erreicht und die Fertigung der Schutzvorrichtung vereinfacht.

Zudem kann die Grundplatte Langlöcher aufweisen, die zwischen der ersten Rippe und der Zwischenrippe und/oder zwischen der zweiten Rippe und der Zwischenrippe angeordnet sind, wobei die Langlöcher insbesondere in einer Reihe und parallel zur Zwischenrippe angeordnet sind. Die Langlöcher ermöglichen eine Entwässerung und einen Druckausgleich.

In einer speziellen Weiterbildung der Erfindung folgt die Zwischenschicht einem Radius an der Befestigungsleiste und/oder einem Radius an einer Befestigungsstütze und reicht zumindest teilweise in die Befestigungsleiste und/oder in die Befestigungsstütze hinein. Dadurch kann auch in der Befestigungsleiste und/oder einer Befestigungsstütze ein Rissfortschritt gestoppt werden.

Vorzugsweise sind die Waben mehreckig, insbesondere mindestens viereckig. Viereckige Waben sind schnell herstellbar und daher kostengünstig. Mehreckige Waben sind besonders stabil und stoppen den Rissfortschritt besonders gut. Die Waben können z.B. sechseckig sein.

Insbesondere ist die Schutzvorrichtung aus einem Thermoplastwerkstoff gebildet, d.h. sowohl die erste Decksicht und die zweite Decksicht als auch die Zwischenschicht sind aus demselben Thermoplastwerkstoff gebildet. Der Thermoplastwerkstoff ist ein Hochleistungswerkstoff und für die Schutzvorrichtung besonders geeignet.

Speziell sind die erste Deckschicht und die zweite Deckschicht jeweils 2 bis 3 mm dick, einschließlich eines vorgegebenen Toleranzbereichs, und/oder die Zwischenschicht ist 4 bis 5 mm dick, einschließlich eines vorgegebenen Toleranzbereichs. Die Zwischenschicht mit der Waben-Struktur ist also dicker als jeweils die erste Deckschicht und die zweite Deckschicht. Damit trägt die Wabenstruktur auch zur Stabilität der Grundplatte bei.

Weiterhin kann die erste Deckschicht und die zweite Deckschicht jeweils mindestens drei Teilschichten, insbesondere fünf Teilschichten, umfassen und/oder die Zwischenschicht kann mindestens fünf Teilschichten, insbesondere dreizehn Teilschichten, umfassen. Mit diesen Anzahlen an Teilschichten können die vorgegebenen Dicken mittels der additiven Fertigung besonders gut hergestellt werden.

Bevorzugt kann eine Teilschicht eine Schichtdicke von 0,1 bis 0,5 mm aufweisen, einschließlich eines vorgegebenen Toleranzbereichs. Diese Schichtdicke ermöglicht bei der additiven Fertigung eine präzise Herstellung der Schutzvorrichtung.

Außerdem kann eine Dicke der Rippe und/oder der Zwischenrippe 5 bis 7 mm betragen, einschließlich eines vorgegebenen Toleranzbereichs,

und/oder eine Breite der Rippe und/oder der Zwischenrippe kann 10 bis 50 mm betragen, einschließlich eines vorgegebenen Toleranzbereichs. Eine Rippe mit dieser Breite ist besonders gut geeignet, um die Grundplatte zu stabilisieren. Die Geometrie der Rippe und/oder der Zwischenrippe ist außerdem variabel.

Weiterhin wird die Aufgabe mit einem Schienenfahrzeug mit einer Schutzvorrichtung gelöst.

Im Folgenden wird ein Ausführungsbeispiel der Erfindung anhand von drei Figuren näher erläutert. Es zeigen:
- Fig. 1: eine erste perspektivische und schematische Ansicht einer erfindungsgemäßen Schutzvorrichtung gemäß dem Ausführungsbeispiel,
- Fig. 2: eine zweite perspektivische und schematische Ansicht einer erfindungsgemäßen Schutzvorrichtung gemäß dem Ausführungsbeispiel und
- Fig. 3: eine schematische Schnittansicht entlang der Linie A-A in Fig. 1.

Die Fig. 1 und 2 zeigen eine Schutzvorrichtung 10, die eine Grundplatte 30, eine Befestigungsleiste 20, eine erste Befestigungsstütze 21 und eine zweite Befestigungsstütze 22 umfasst. Die Schutzvorrichtung 10 ist dazu vorgesehen, eine ETCS-Antenne an einem nicht dargestellten Schienenfahrzeug zu schützen. Zu diesem Zweck ist die Schutzvorrichtung 10 mittels der Befestigungsleiste 20, der ersten Befestigungsstütze 21 und der zweiten Befestigungsstütze 22 an einem nicht dargestellten Unterboden des Schienenfahrzeugs befestigt.

Die Grundplatte 30 weist eine erste Rippe 51 auf, die an einer ersten Kante 41 angeordnet ist. Außerdem weist die Grundplatte 30 eine zweite Rippe 52 auf, die an einer zweiten Kante 42 angeordnet ist. Eine dritte Rippe 53 ist an einer dritten Kante 43 der Grundplatte angeordnet, und eine vierte Rippe 54 ist an einer vierten Kante 44 angeordnet.

Zwischen der ersten Rippe 51 und der zweiten Rippe 52 sind eine erste Zwischenrippe 61 und eine zweite Zwischenrippe 62 angeordnet. Die erste Rippe 51, die erste Zwischenrippe 61, die zweite Zwischenrippe 62 und die zweite Rippe 52 sind parallel zu einander ausgerichtet.

Die dritte Rippe 53 und die vierte Rippe 54 sind senkrecht zu der ersten Rippe 51, der ersten Zwischenrippe 61, der zweiten Zwischenrippe 62 und der zweiten Rippe 52 ausgerichtet.

Die erste Zwischenrippe 61 und die zweite Zwischenrippe 62 sind breiter als die erste Rippe 51 und die zweite Rippe 52 (vgl. Fig. 3). Die dritte Rippe 53 und die vierte Rippe 54 sind genauso breit wie die erste Rippe 51 und die zweite Rippe 52.

Zwischen der ersten Rippe 51 und der ersten Zwischenrippe 61 sind Langlöcher 70 angeordnet. Weitere Langlöcher 70 sind zwischen der ersten Zwischenrippe 61 und der zweiten Zwischenrippe 62 angeordnet. Außerdem sind auch noch zwischen der zweiten Zwischenrippe 62 und der zweiten Rippe 52 Langlöcher 70 angeordnet.

In Fig. 3 ist eine Schnittansicht durch die Grundplatte 30 der Schutzvorrichtung 10 entlang der Linie A-A in Fig. 1 dargestellt. Die Grundplatte 30 weist die erste Kante 41 und die zweite Kante 42 auf. Die Grundplatte 30 umfasst eine erste Deckschicht 31, eine zweite Deckschicht 32 und eine Zwischenschicht 33, die zusammen eine Sandwich-Struktur darstellen. Die Zwischenschicht 33 weist eine Vielzahl von Waben 34 auf. Wegen der Übersichtlichkeit der Darstellung sind in Fig. 3 nur beispielhaft einzelne Waben 34 mit Bezugszeichen versehen. In dem Ausführungsbeispiel sind die Waben 34 viereckig aufgebaut. Die Waben 34 können aber zum Beispiel auch fünfeckig oder sechseckig sein. Die Waben 34 sind hohl, d.h. sie sind füllstofffrei. Im Innern der Waben 34 ist lediglich Luft eingeschlossen. Die Zwischenschicht 33 endet vor der Kante 41 und vor der Kante 42. Die Zwischenschicht 33 endet insbesondere im Bereich der ersten Rippe 51 und im Bereich der zweiten Rippe 52. Die Zwischenschicht 33 ist vorzugsweise mittig innerhalb der Grundplatte 30 angeordnet.

Die erste Deckschicht 31 und die zweite Deckschicht 32 sind jeweils dünner als die Zwischenschicht 33, wobei die erste Deckschicht 31 und die zweite Deckschicht 32 gleich dick sind. Die erste Deckschicht 31, die zweite Deckschicht 32 und die Zwischenschicht 33 weisen zusammen eine erste Dicke D1 auf.

Die erste Rippe 51, die zweite Rippe 52, die erste Zwischenrippe 61 und die zweite Zwischenrippe 62 weisen jeweils eine gleiche zweite Dicke D2 auf, die kleiner ist als die erste Dicke D1 der ersten Deckschicht 31, der zweiten Deckschicht 32 und der Zwischenschicht 33 zusammen. Die erste Rippe 51, die zweite Rippe 52, die erste Zwischenrippe 61 und die zweite Zwischenrippe 62 sind jeweils auf der zweiten Deckschicht 32 angeordnet und einstückig mit der zweiten Deckschicht 32, der Zwischenschicht 33 und der ersten Deckschicht 31 ausgeführt.

Die erste Rippe 51 und die zweite Rippe 52 weisen eine gleiche Breite B1 auf. Die erste Zwischenrippe 61 und die zweite Zwischenrippe 62 weisen eine gleiche Breite B2 auf, die größer ist als die erste Breite B1.

Die Sandwich-Struktur mit der ersten Deckschicht 31, der zweiten Deckschicht 32 und der Zwischenschicht 33 folgt jeweils einem ersten Radius R1 der Befestigungsleiste 20, einem zweiten Radius R2 der ersten Befestigungsstütze 21 und einem dritten Radius R3 der zweiten Befestigungsstütze 22. Der erste Radius R1, der zweite Radius R2 und der dritte Radius R3 sind insbesondere in der Fig. 2 dargestellt.

Bei einem Betrieb des Schienenfahrzeugs mit der ETCS-Antenne kann z.B. durch Schotterflug oder Eisbildung ein Riss in der Schutzvorrichtung auftreten. Mittels der Zwischenschicht kann ein Rissfortschritt gestoppt werden. Mittels der ersten Rippe 51, der zweiten Rippe 52, der ersten Zwischenrippe 61, der zweiten Zwischenrippe 62, der dritten Rippe 53 und/oder der vierten Rippe 54 wird die Grundplatte mechanisch verstärkt. Die Langlöcher 70 dienen zu einem Druckausgleich während der Fahrt des Schienenfahrzeugs sowie zu einer Entwässerung.

Bestehende ETCS-Antennen können mit der Schutzvorrichtung nachgerüstet werden.

### Bezugszeichenliste

- 10: Schutzvorrichtung
- 20: Befestigungsleiste
- 21: Erste Befestigungsstütze
- 22: Zweite Befestigungsstütze
- 30: Grundplatte
- 31: Erste Deckschicht
- 32: Zweite Deckschicht
- 33: Zwischenschicht
- 34: Waben
- 41: Erste Kante
- 42: Zweite Kante
- 43: Dritte Kante
- 44: Vierte Kante
- 51: Erste Rippe
- 52: Zweite Rippe
- 53: Dritte Rippe
- 54: Vierte Rippe
- 61: Erste Zwischenrippe
- 62: Zweite Zwischenrippe
- 70: Langloch
- D1: Erste Dicke
- D2: Zweite Dicke
- B1: Erste Breite
- B2: Zweite Breite
- R1: Erster Radius
- R2: Zweiter Radius
- R3: Dritter Radius

## Patentansprüche

1. Schutzvorrichtung (10) für eine European Train Control System-, ETCS-, Antenne, wobei die Schutzvorrichtung (10) umfasst:
- eine Befestigungsleiste (20),
- zwei Befestigungsstützen (21, 22) und
- eine Grundplatte (30)
und wobei
- die Grundplatte (30) eine Sandwich-Struktur mit einer ersten Deckschicht (31), einer zweiten Deckschicht (32) und einer Zwischenschicht (33) umfasst,
- die Zwischenschicht (33) Waben (34) aufweist und
- die Schutzvorrichtung (10) einstückig ausgebildet und additiv gefertigt ist.

2. Schutzvorrichtung (10) nach Anspruch 1, **dadurch gekennzeichnet, dass** eine Rippe der Grundplatte (30) auf der zweiten Deckschicht (32) angeordnet ist, wobei insbesondere vier Rippen (51, 52, 61, 62) der Grundplatte (30) parallel zu einander auf der zweiten Deckschicht (32) angeordnet sind.

3. Schutzvorrichtung (10) nach Anspruch 2, **dadurch gekennzeichnet, dass** eine erste Rippe (51) der Grundplatte (30) an einer ersten Kante (41) der Grundplatte (30) und/oder eine zweite Rippe (52) der Grundplatte (30) an einer zweiten (42) Kante der Grundplatte (30) angeordnet ist.

4. Schutzvorrichtung (10) nach Anspruch 3, **dadurch gekennzeichnet, dass** eine Zwischenrippe (61, 62) der Grundplatte (30) zwischen der ersten Rippe (51) und der zweiten Rippe (52) angeordnet ist, die insbesondere eine zweite Breite (B2) aufweist, die größer ist als eine erste Breite (B1) der ersten Rippe (51) und der zweiten Rippe (52) und/oder eine gleiche Dicke (D2) aufweist wie die erste Rippe (51) und die zweite Rippe (52).

5. Schutzvorrichtung (10) nach einem Anspruch 3 oder 4, **dadurch gekennzeichnet, dass** eine dritte Rippe (53) der Grundplatte (30) an einer dritten Kante (43) der Grundplatte (30) und/oder eine vierte Rippe (54) der Grundplatte (30) an einer vierten Kante (44) der Grundplatte (30) angeordnet ist, wobei die dritte Rippe (53) und/oder die vierte Rippe (54) senkrecht zur ersten Rippe (51) und zur zweiten Rippe (52) angeordnet ist.

6. Schutzvorrichtung (10) nach Anspruch 5, **dadurch gekennzeichnet, dass** die erste Rippe (51), die zweite Rippe (52), die dritte Rippe (53) und die vierte Rippe (54) eine gleiche zweite Dicke (D2) und/oder eine gleiche erste Breite (B1) aufweisen.

7. Schutzvorrichtung (10) nach einem der Ansprüche 4 bis 6, **dadurch gekennzeichnet, dass** die Grundplatte (30) Langlöcher (70) aufweist, die zwischen der ersten Rippe (51) und der Zwischenrippe (61, 62) und/oder zwischen der zweiten Rippe (52) und der Zwischenrippe (61, 62) angeordnet sind, wobei die Langlöcher (70) insbesondere in einer Reihe und parallel zur Zwischenrippe (61, 62) angeordnet sind.

8. Schutzvorrichtung (10) nach einem der vorhergehenden Ansprüche, **dadurch gekennzeichnet, dass** die Zwischenschicht (33) einem Radius (R1) an der Befestigungsleiste (20) und/oder einem Radius (R2, R3) an einer Befestigungsstütze (21, 22) folgt und zumindest teilweise in die Befestigungsleiste (20) und/oder in die Befestigungsstütze (21, 22) hineinreicht.

9. Schutzvorrichtung (10) nach einem der vorhergehenden Ansprüche, **dadurch gekennzeichnet, dass** die Waben (34) mehreckig sind, insbesondere mindestens viereckig.

10. Schutzvorrichtung (10) nach einem der vorhergehenden Ansprüche, **dadurch gekennzeichnet, dass** die Schutzvorrichtung (10) aus einem Thermoplastwerkstoff gebildet ist.

11. Schutzvorrichtung (10) nach einem der vorhergehenden Ansprüche, **dadurch gekennzeichnet, dass** die erste Deckschicht (31) und die zweite Deckschicht (32) jeweils 2 bis 3 mm dick sind, einschließlich eines vorgegebenen Toleranzbereichs, und/oder dass die Zwischenschicht (33) 4 bis 5 mm dick ist, einschließlich eines vorgegebenen Toleranzbereichs.

12. Schutzvorrichtung (10) nach einem der vorhergehenden Ansprüche, **dadurch gekennzeichnet, dass** die erste Deckschicht (31) und die zweite Deckschicht (32) jeweils mindestens drei Teilschichten, insbesondere fünf Teilschichten, umfasst und/oder dass die Zwischenschicht (33) mindestens fünf Teilschichten, insbesondere dreizehn Teilschichten, umfasst.

13. Schutzvorrichtung (10) nach Anspruch 12, **dadurch gekennzeichnet, dass** eine Teilschicht eine Schichtdicke von 0,1 bis 0,5 mm aufweist, einschließlich eines vorgegebenen Toleranzbereichs.

14. Schutzvorrichtung (10) nach einem der Ansprüche 2 bis 13, **dadurch gekennzeichnet, dass** eine Dicke der Rippe (51, 52, 53, 54) und/oder der Zwischenrippe (61, 62) 5 bis 7 mm beträgt, einschließlich eines vorgegebenen Toleranzbereichs
und/oder dass eine Breite der Rippe (51, 52, 53, 54) und/oder der Zwischenrippe (61, 62) 10 bis 50 mm beträgt, einschließlich eines vorgegebenen Toleranzbereichs.

15. Schienenfahrzeug mit einer Schutzvorrichtung (10) nach einem der Ansprüche 1 bis 14.

## Claims

1. A protection apparatus (10) for a European Train Control System, ETCS, antenna, the protection apparatus (10) comprising:
- a fastening strip (20),
- two fastening supports (21, 22) and
- a base plate (30)
and whereby
- the base plate (30) comprises a sandwich structure with a first covering layer (31), a second covering layer (32) and an intermediate layer (33),
- the intermediate layer (33) has honeycombs (34), and
- the protection apparatus (10) is formed in one piece and manufactured additively.

2. Protection apparatus (10) according to claim 1, **characterized in that** a rib of the base plate (30) is arranged on the second covering layer (32), in particular four ribs (51, 52, 61, 62) of the base plate (30) being arranged parallel to one another on the second covering layer (32).

3. Protection apparatus (10) according to claim 2, **characterized in that** a first rib (51) of the base plate (30) is arranged at a first edge (41) of the base plate (30) and/or a second rib (52) of the base plate (30) is arranged at a second (42) edge of the base plate (30).

4. Protection apparatus (10) according to claim 3, **characterized in that** an intermediate rib (61, 62) of the base plate (30) is arranged between the first rib (51) and the second rib (52), which in particular has a second width (B2) which is greater than a first width (B1) of the first rib (51) and the second rib (52) and/or has the same thickness (D2) as the first rib (51) and the second rib (52).

5. Protection apparatus (10) according to claim 3 or 4, **characterized in that** a third rib (53) of the base plate (30) is arranged at a third edge (43) of the base plate (30) and/or a fourth rib (54) of the base plate (30) is arranged at a fourth edge (44) of the base plate (30), the third rib (53) and/or the fourth rib (54) being arranged perpendicular to the first rib (51) and to the second rib (52).

6. The protection apparatus (10) according to claim 5, **characterized in that** the first rib (51), the second rib (52), the third rib (53) and the fourth rib (54) have the same second thickness (D2) and/or the same first width (B1).

7. Protection apparatus (10) according to one of claims 4 to 6, **characterized in that** the base plate (30) has slotted holes (70) which are arranged between the first rib (51) and the intermediate rib (61, 62) and/or between the second rib (52) and the intermediate rib (61, 62), the slotted holes (70) being arranged in particular in a row and parallel to the intermediate rib (61, 62).

8. Protection apparatus (10) according to one of the preceding claims, **characterized in that** the intermediate layer (33) follows a radius (R1) on the fastening strip (20) and/or a radius (R2, R3) on a fastening support (21, 22) and extends at least partially into the fastening strip (20) and/or into the fastening support (21, 22).

9. Protection apparatus (10) according to one of the preceding claims, **characterized in that** the honeycombs (34) are polygonal, in particular at least quadrangular.

10. Protection apparatus (10) according to one of the preceding claims, **characterized in that** the protection apparatus (10) is formed from a thermoplastic material.

11. Protection apparatus (10) according to one of the preceding claims, **characterized in that** the first covering layer (31) and the second covering layer (32) are each 2 to 3 mm thick, including a predetermined tolerance range, and/or **in that** the intermediate layer (33) is 4 to 5 mm thick, including a predetermined tolerance range.

12. Protection apparatus (10) according to one of the preceding claims, **characterized in that** the first covering layer (31) and the second covering layer (32) each comprise at least three sublayers, in particular five sublayers, and/or **in that** the intermediate layer (33) comprises at least five sublayers, in particular thirteen sublayers.

13. Protection apparatus (10) according to claim 12, **characterized in that** a sublayer has a layer thickness of 0.1 to 0.5 mm, including a predetermined tolerance range.

14. The protection apparatus (10) according to any one of claims 2 to 13, **characterized in that** a thickness of the rib (51, 52, 53, 54) and/or the intermediate rib (61, 62) is 5 to 7 mm, including a predetermined tolerance range
and/or that a width of the rib (51, 52, 53, 54) and/or the intermediate rib (61, 62) is 10 to 50 mm, including a predetermined tolerance range.

15. A rail vehicle comprising a protection apparatus (10) according to any one of claims 1 to 14.

## Revendications

1. Dispositif de protection (10) pour une antenne du système européen de contrôle des trains (European Train Control System), ETCS, dans lequel le dispositif de protection (10) comprend :
- une baguette de fixation (20),
- deux supports de fixation (21, 22) et
- une plaque de base (30)
et dans lequel
- la plaque de base (30) comprend une structure en sandwich comportant une première couche de couverture (31), une seconde couche de couverture (32) et une couche intermédiaire (33),
- la couche intermédiaire (33) présente des alvéoles (34) et
- le dispositif de protection (10) est réalisé d'une seule pièce et fabriqué de manière additive.

2. Dispositif de protection (10) selon la revendication 1,
**caractérisé en ce qu'**une nervure de la plaque de base (30) est disposée sur la seconde couche de couverture (32), dans lequel en particulier quatre nervures (51, 52, 61, 62) de la plaque de base (30) sont disposées parallèlement les unes aux autres sur la seconde couche de couverture (32).

3. Dispositif de protection (10) selon la revendication 2,
**caractérisé en ce qu'**une première nervure (51) de la plaque de base (30) est disposée sur un premier bord (41) de la plaque de base (30) et/ou qu'une deuxième nervure (52) de la plaque de base (30) est disposée sur un deuxième bord (42) de la plaque de base (30).

4. Dispositif de protection (10) selon la revendication 3,
**caractérisé en ce qu'**une nervure intermédiaire (61, 62) de la plaque de base (30) est disposée entre la première nervure (51) et la deuxième nervure (52), laquelle nervure intermédiaire présente en particulier une seconde largeur (B2) qui est supérieure à une première largeur (B1) de la première nervure (51) et de la deuxième nervure (52) et/ou présente une épaisseur (D2) identique à celle de la première nervure (51) et de la deuxième nervure (52).

5. Dispositif de protection (10) selon la revendication 3 ou 4,
**caractérisé en ce qu'**une troisième nervure (53) de la plaque de base (30) est disposée sur un troisième bord (43) de la plaque de base (30) et/ou qu'une quatrième nervure (54) de la plaque de base (30) est disposée sur un quatrième bord (44) de la plaque de base (30), dans lequel la troisième nervure (53) et/ou la quatrième nervure (54) sont disposées perpendiculairement à la première nervure (51) et à la deuxième nervure (52).

6. Dispositif de protection (10) selon la revendication 5,
**caractérisé en ce que** la première nervure (51), la deuxième nervure (52), la troisième nervure (53) et la quatrième nervure (54) présentent une seconde épaisseur (D2) identique et/ou une première largeur (B1) identique.

7. Dispositif de protection (10) selon l'une des revendications 4 à 6,
**caractérisé en ce que** la plaque de base (30) présente des trous oblongs (70) qui sont disposés entre la première nervure (51) et la nervure intermédiaire (61, 62) et/ou entre la deuxième nervure (52) et la nervure intermédiaire (61, 62), dans lequel les trous oblongs (70) sont disposés en particulier en rangée et parallèlement à la nervure intermédiaire (61, 62).

8. Dispositif de protection (10) selon l'une des revendications précédentes,
**caractérisé en ce que** la couche intermédiaire (33) suit un rayon (R1) sur la baguette de fixation (20) et/ou un rayon (R2, R3) sur un support de fixation (21, 22) et pénètre au moins partiellement dans la baguette de fixation (20) et/ou dans le support de fixation (21, 22).

9. Dispositif de protection (10) selon l'une des revendications précédentes,
**caractérisé en ce que** les alvéoles (34) sont polygonales, en particulier sont au moins quadrangulaires.

10. Dispositif de protection (10) selon l'une des revendications précédentes,
**caractérisé en ce que** le dispositif de protection (10) est formé en un matériau thermoplastique.

11. Dispositif de protection (10) selon l'une des revendications précédentes,
**caractérisé en ce que** la première couche de couverture (31) et la seconde couche de couverture (32) ont respectivement une épaisseur allant de 2 à 3 mm, en incluant une plage de tolérance prédéfinie, **et/ou en ce que** la couche intermédiaire (33) a une épaisseur allant de 4 à 5 mm, en incluant une plage de tolérance prédéfinie.

12. Dispositif de protection (10) selon l'une des revendications précédentes,
**caractérisé en ce que** la première couche de couverture (31) et la seconde couche de couverture (32) comprennent respectivement au moins trois couches partielles, en particulier cinq couches partielles, **et/ou en ce que** la couche intermédiaire (33) comprend au moins cinq couches partielles, en particulier treize couches partielles.

13. Dispositif de protection (10) selon la revendication 12,
**caractérisé en ce qu'**une couche partielle présente une épaisseur de couche allant de 0,1 à 0,5 mm, en incluant une plage de tolérance prédéfinie.

14. Dispositif de protection (10) selon l'une des revendications 2 à 13,
**caractérisé en ce qu'**une épaisseur de la nervure (51, 52, 53, 54) et/ou de la nervure intermédiaire (61, 62) va de 5 à 7 mm, en incluant une plage de tolérance prédéfinie
**et/ou en ce qu'**une largeur de la nervure (51, 52, 53, 54) et/ou de la nervure intermédiaire (61, 62) va de 10 à 50 mm, en incluant une plage de tolérance prédéfinie.

15. Véhicule ferroviaire comportant un dispositif de protection (10) selon l'une des revendications 1 à 14.
